# EUROPÄISCHE PATENTSCHRIFT

(11) **EP 0 496 213 B1**
(45) Veröffentlichungstag und Bekanntmachung des Hinweises auf die Patenterteilung: **23.08.1995**
(21) Anmeldenummer: 92100246.5
(22) Anmeldetag: 09.01.1992
(51) Int. Cl.: H01H 31/12, H01H 9/10, H01H 1/20

(54) **Lastschalter, insbesondere Lastschalter mit Sicherung**
Circuit breaker, in particular circuit breaker with fuse
Disjoncteur, notamment disjoncteur comportant un fusible

(30) Priorität: 25.01.1991 DE 4102143
(43) Veröffentlichungstag der Anmeldung: 29.07.1992
(73) Patentinhaber: JEAN MÜLLER GmbH ELEKTROTECHNISCHE FABRIK, D-65343 Eltville (DE)
(72) Erfinder:
(74) Vertreter: Quermann, Helmut, Dipl.-Ing.

(56) Entgegenhaltungen:
- DE-A- 2 346 928
- DE-A- 2 833 497
- DE-A- 3 010 579
- FR-A- 2 516 699
- GB-A- 767 112
- GB-A- 800 364
- SIEMENS ENERGY & AUTOMATION. Bd VII, Supplement 4, Dezember 1987, BERLIN DE, Seiten 18-19 FUCHS, D ET AL. , 'Load Switch disconnector with Fuse - Short-Circuit Protection Included'

## Beschreibung

Die Erfindung betrifft einen Lastschalter, insbesondere einen Lastschalter mit Sicherung, mit mindestens einem Sicherungseinsatz, mit einer diesem den Strom zuführenden Leitung und einer von diesem den Strom abführenden Leitung, wobei jede Leitung zwei voneinander getrennte, fest angeordnete Kontaktbahnen aufweist, denen zwei bewegliche Kontaktbrücken zugeordnet sind, die in ihrer Einschaltstellung die jeweilige Kontaktbahn diametral kontaktieren, wobei die Kontaktbrücken von mindestens einem Betätigungsschieber aufgenommen werden. Der Lastschalter ist insbesondere vorgesehen für den Einsatz als Schaltersicherungseinheit, Motorschutzschalter, Trennschalter usw. im Bereich der Niederspannungssysteme.

Aus der Praxis ist ein als sogenannte Sicherungslastschaltleiste ausgeführter Lastschalter bekannt, der drei NH-Sicherungseinsätze mit den entsprechenden Strom zuführenden und Strom abführenden Leitungen sowie Kontaktbrücken aufweist. Nachteilig ist dort, daß jeder Leitung nur eine Kontaktbrücke zugeordnet ist, die im eingeschalteten Zustand des Lastschalters durch die Kraft einer Feder gegen die Kontaktbahnen gedrückt wird. Dies birgt die Gefahr von Dauerschwingungen der Kontaktbrücke und damit des Verschmelzens mit den Kontaktbahnen in sich.

Aus der DE-A-30 10 579 ist ein Lastschalter der eingangs genannten Art bekannt, bei dem ein einziger Betätigungsschieber vorgesenen ist, der in der Ebene der Kontaktflächen der Kontaktbrücken verschiebbar ist, was eine breite Bauweise des Lastschalters bedingt. Zum Schließen des Lastschalters werden die fest im Betätigungsschieber angeordneten Kontaktbrücken auf die freien Enden der Kontaktbahnen aufgeschoben, wobei infolge der versetzten Anordnung der Kontaktbahnen einer Leitung die Kontakte zu unterschiedlichen Zeitpunkten schließen.

Aus der Veröffentlichung SIEMENS ENERGY & INFORMATION, Band VII, Supplement 4, Dezember 1987, Berlin, Seiten 18 bis 19 ist gleichfalls ein Lastchalter nach dem Oberbegriff des Anspruchs 1 bekannt, bei dem ein einziger Betätigungsschieber vorgesehen ist, der in der Ebene der Kontaktflächen der Kontaktbahnen verschiebbar ist, was gleichfalls eine breite Bauweise des Lastschalters bedingt. Starr mit dem Betätigungsschieber sind zwei Lagerelemente verbunden, wobei jedes Lagerelement Kontaktbrücken aufnimmt, die in ihrer Einschaltstellung die jeweilige Kontaktbahn diametral kontaktieren. Im Bereich jeder Kontaktbahn sind vier Kontaktbrücken vorgesehen, die zylindrisch ausgebildet und im zugeordneten Lagerelement drehbar gelagert sind. Beim Schießen des Kontaktes rollen die paarweise angeordneten Kontaktbrücken auf die im Bereich gegenüberliegender Seiten der Kontaktbrücken vorhandenen Kontaktflächen auf. Zweck dieser Ausbildung der Kontaktbrücken in Rollenform ist es, eine saubere Oberfläche im Kontaktbereich dauerhaft sicherzustellen. Im übrigen zeichnet sich dieser Lastschalter durch hohe Kontaktkräfte im Kurzschlußfall aus.

Aus der DE-A-28 33 497 ist ein elektrischer Niederspannungs-Lastschalter bekannt, bei dem die Kontaktbrücken unter Federvorspannung in einem Betätigungsschieber gelagert sind, wobei der Betätigungsschieber mit den Kontaktbrücken gleichfalls in der Ebene der Kontaktflächen der Kontaktbrücken verfahrbar ist.

Weitere Lastschalter sind beispielsweise aus der DE-OS 23 39 133 und der DE-B-23 46 928 bekannt.

Es ist Aufgabe der vorliegenden Erfindung, einen Lastschalter nach dem Oberbegriff des Anspruchs 1 so weiter zu bilden, daß dieser bei baulich flacher Gestaltung ein optimales Schalt- und Betriebsverhalten aufweist.

Die Aufgabe wird dadurch gelöst, daß zwei parallel zueinander angeordnete Betätigungsschieber vorgesehen sind, die mittels eines Schaltwerkes entgegengesetzt bewegbar sind, wobei die Kontaktbahnen senkrecht zur Bewegungsrichtung der Betätigungsschieber angeordnet sind und jeder Betätigungsschieber parallel zu den der jeweiligen Leitung zugeordneten Kontaktbahnen eine Kontaktbrücke mit Axialspiel aufnimmt, ferner, daß die beiden Kontaktbrücken der jeweiligen Leitung ein Kontaktbrückenpaar bilden, wobei die eine Kontaktbrücke des jeweiligen Kontaktbrückenpaares dem einen Betätigungsschieber und die andere Kontaktbrücke dieses Kontaktbrückenpaares dem anderen Betätigungsschieber zugeordnet ist, und daß bei der Einschaltbetätigung der Betätigungsschieber sich die Kontaktbrücken des jeweiligen Kontaktbrückenpaares aufeinanderzu bewegen und in ihren Einschaltstellungen die dazwischenliegenden Kontaktbahnen unter Federvorspannung miteinander verbinden.

Der durch die Kontaktbahnen geführte Strom wird damit im geschlossenen Zustand des Lastschalters, sowohl im Bereich der den Strom zuführenden als auch der den Strom abführenden Leitung in jeweils zwei Teilströmen parallel durch die Kontaktbrücken geführt. Hierdurch entsteht eine zuziehende Kraft, die den Kontaktabhebekräften im Belastungsfall entgegenwirkt, wodurch eine hohe Kurzschlußfestigkeit erreicht wird. Die auf die Kontaktbrücken wirkenden Federn müssen damit nur auf die Kraft ausgelegt werden, die notwendig ist, die Dauerstromführung über die Kontaktbrücken zu sichern, hierdurch können die durch das Schaltwerk aufzubringenden Antriebskräfte gering gehalten werden. Beim Einschalten des Lastschalters werden die Betätigungsschieber in deren Längsrichtung mittels des Schaltwerkes aufeinander zu bewegt, wobei die Kontaktbrücken so positioniert sind, daß sie in der eingeschalteten Stellung der Betätigungsschieber die Kontaktbahnen mit einem, durch die Betätigungsschieber vorgegebenen Axialspiel kontaktieren und so allein aufgrund der einwirkenden Federkräfte gegen die Kontaktbahnen gedrückt werden. Beim Öffnen des Lastschalters bewegen die Betätigungsschieber aufgrund des Formschlusses zu den Kontaktbrücken diese von den Kontaktbahnen weg. Die Federspannung der Kontaktbrücken wird zweckmäßig durch Druckfedern erzeugt, die sich an den Kontaktbrücken und entweder dem der jeweiligen Kontaktbrücke zugeordneten Betätigungsschieber oder einem stationären Teil des Lastschalters abstützen. Insbesondere sollte die Druckfeder bzw. die Druckfedern für die Löschkontaktbrücke im zugeordneten Betätigungsschieber eingebaut sein. Hierdurch ist sie vor dem Einfluß des Lichtbogens geschützt. Des weiteren ergibt sich dadurch ein teilweises gegenseitiges Aufheben der auf das Schaltwerk wirkenden Kräfte mit der Folge, daß die Betätigung des Lastschalters weiter erleichtert wird.

Vorteilhaft erreichen die der jeweiligen Leitung zugeordneten Kontaktbrücken ihre Schaltstellungen zu unterschiedlichen Zeitpunkten, wobei die jeweilige Kontaktbrücke die zugeordneten Kontaktbahnen gleichzeitig kontaktiert. Aufgrund des Erreichens der Schaltstellungen zu unterschiedlichen Zeitpunkten fungiert eine Kontaktbrücke als Löschkontaktbrücke und die andere als Dauerkontaktbrücke, wobei der Kontaktverlauf der Dauerkontaktbrücke voreilend beim Ausschalten und nacheilend beim Einschalten ist. Damit ergibt sich für die Dauerkontaktbrücke immer ein quasi stromloses Schalten, das heißt, diese Kontaktbrücke bleibt unbelastet und verfügt deshalb für die Dauerstromführung über einen konstant niedrigen Übergangswiderstand.

Vorteilhaft sind die freien Enden der Kontaktbahnen U-förmig ausgebildet und es wirken die Außenschenkel der mit ihrem U aufeinander zu gerichteten Kontaktbahnen mit den Kontaktbrücken zusammen. Durch diese Formgebung ist sichergestellt, daß beim Öffnen der Kontaktbrücken ein entstehender Lichtbogen durch die natürliche Blaswirkung nach außen, das heißt von den Kontaktflächen weggedrückt wird, in ein eventuell vorhandenes Löschsystem.

Gemäß einer besonderen Ausführungsform der Erfindung ist vorgesehen, daß das Schaltwerk einen Rotor umfaßt, der über einen Teilkreis drehbar ist, wobei am Umfangsbereich des Rotors, auf dessen Drehung bezogen, vor dem Scheitelpunkt eine erste Verbindungsstange und hinter dem Scheitelpunkt eine zweite Verbindungsstange für die diesen jeweils zugeordnete Betätigungsschieber angelenkt sind. Besonders einfach kann die zuvor beschriebene voreilende bzw. nacheilende Bewegung der den beiden Kontaktbahnen zugeordneten Kontaktbrücken erreicht werden, wenn die Verbindungsstangen auf einer gemeinsamen Kreisbahn des Rotors angelenkt sind, wobei die zweite Verbindungsstange geringfügig hinter dem Scheitelpunkt und die erste Verbindungsstange weiter entfernt vor dem Scheitelpunkt angelenkt ist, sowie die Betätigungsschieber parallel und gleich beabstandet beidseitig der durch den Scheitelpunkt und die Rotorachse verlaufenden Symmetrieachse angeordnet sind. Die Angriffspunkte der Verbindungsstangen am Rotor beschreiben damit zeitlich, das heißt beim Einschalten bzw. Ausschalten des Sicherungslastschalters, eine sinusförmige Bewegung.

Bevorzugt bilden mehrere Lastschalter in Modulbauweise ein Lastschaltelement in Leisten- oder Trennerform, das ein gemeinsames Schaltwerk aufweist. Dabei ist vorteilhaft ein erster Bestandteil des Moduls durch ein Gehäuse, das einen NH-Sicherungseinsatz, zwei Leiter, denen jeweils zwei Kontaktbahnen zugeordnet sind, zwei Kontaktbrücken, zwei Betätigungsschieber und zwei Verbindungsstangen aufnimmt, gebildet, sowie ein zweiter Bestandteil des Moduls durch ein weiteres Gehäuses, das das Schaltwerk umfaßt. Um drei Stromkreise abzusichern, sind insbesondere drei erste Modulbestandteile vorgesehen, die direkt mit dem zweiten Modulbestandteil oder indirekt untereinander mittels Verbindungsstangen gekoppelt sind. Vorteilhaft sind bis zu vier erste Module vorgesehen.

Das Schaltwerk selbst weist zweckmäßig einen Drehgriff auf, mit dem der Rotor betätigt werden kann. Mit dem Rotor sollte eine Feder zusammenwirken, derart, daß sie bei einer definierten Zwischenstellung des Rotors überschnappt, und so unabhängig von der über den Drehgriff in den Rotor eingeleiteten Schwenkbewegung ein schlagartiges Schwenken des Rotors bewirkt, mit der Folge, daß die Kontaktbrücken entsprechend schlagartig in die Schließstellung bzw. Öffnungsstellung überführt werden.

In den Figuren ist die Erfindung anhand einer Ausführungsform dargestellt, ohne auf diese beschränkt zu sein. Es stellt dar:
- Figur 1: eine schematische Darstellung eines als Sicherungslastschaltleiste ausgebildeten Lastschalters für Niederspannungssysteme,
- Figur 2: eine Darstellung des Lastschalters gemäß Figur 1, in demontiertem Zustand zur Verdeutlichung der einzelnen Schaltermodule,
- Figur 3: eine detaillierte Darstellung des Zusammenwirkens der im Gehäuse gelagerten Betätigungsschieber mit den Kontaktbrücken,
- Figuren 4 und 5: zwei bei dem Lastschalter Verwendung findende Kontaktbrückenvarianten,
- Figuren 6 und 7: schematische Darstellungen zur Verdeutlichung der Anordnung der Kontaktbrücken in geschaltetem und offenem Zustand des Lastschalters.

Wie der Darstellung der Figuren 1 und 2 zu entnehmen ist, besteht die dort gezeigte Sicherungslastschaltleiste aus drei identischen Modulen 1, von denen jeder Modul einen NH-Sicherungseinsatz 2 sowie noch näher zu beschreibende Elemente zum Schalten des zugeordneten NH-Sicherungseinsatzes 2 aufweist. Zwischen zwei Modulen 1 ist ein weiterer Modul 3 angeordnet, der wesentliche Elemente eines Schaltwerkes zum Betätigen der anderen Module 1 aufweist. In zusammengefügtem Zustand der Module, wie er in Figur 1 gezeigt ist, bildet eine Deckplatte 4 den Abschluß der vier Module 1 bzw. 3, nachdem diese zuvor aus jeweils zwei Modulgehäusehälften, von denen nur die eine Hälfte 6 gezeigt ist, zusammengesetzt und im Bereich der Vielzahl angedeuteter Bohrungen 5 miteinander verschraubt wurden. Die das jeweilige Modulgehäuse 6 bildenden Halbschalen bestehen aus elektrisch isolierendem Material.

Nachfolgend sei zunächst der Aufbau und die Funktionsweise eines einen NH-Sicherungseinsatz 2 aufnehmenden Modules 1 beschrieben: Das Modulgehäuse 6 nimmt zwei in dieses eingabaute Kontaktbahnen 7 auf, die in Lyrakontakten 8 enden, in die die Kontaktmesser 9 des NH-Sicherungseinsatzes 2 einsteckbar sind. Die dem NH-Sicherungseinsatz 2 abgewandten Enden der Kontaktbahnen 7 verlaufen parallel beabstandet zueinander, in der Flucht dieser Kontaktbahnen 7 sind in gleichem Abstand zu diesen zwei weitere Kontaktbahnen 10 in Form von Anschlußschienen angeordnet. Des weiteren sind parallel zu den plattenförmigen Kontaktbahnen 7 und 10 gleichfalls plattenförmige Kontaktbrücken 11 und 12 angeordnet und zwar beidseitig jeder Kontaktbahn 7 und 11. In den Gehäusehälften 6 sind zwei Betätigungsschieber 13 und 14 senkrecht zu den Kontaktbrücken 11 und 12 verschiebbar gelagert, wobei miteinander zusammenwirkende Anschläge der Betätigungsschieber 13 und 14 deren axiale Relativbewegung begrenzen. Die beiden Kontaktbrücken 11 sind mittels des zugeordneten Betätigungsschiebers 13 und die beiden Kontaktbrücken 12 mittels des zugeordneten Betätigungsschiebers 14 bewegbar. Die Kontaktbrücken 11 und 12 durchsetzen quer zur Längserstreckung der Betätigungsschieber 13 bzw. 14 in diesen angeordnete Führungsspalte 15 und sind mittels Druckfedern 16 und 18 in Schließrichtung gegen Anschläge 38 der Betätigungsschieber 13 bzw. 14 vorgespannt. Hierbei wirken auf die jeweilige Kontaktbrücke 11 auf deren den zugeordneten Anschlägen abgewandten Seite zwei Druckfedern 18, die sich an dieser und nicht näher dargestellten, gehäusefesten Anschlägen abstützen. Auf die jeweilige Kontaktbrücke 12 wirkt auf deren den zugeordneten Anschlägen abgewandten Seite eine Druckfeder 16, die sich auf einem Verbindungssteg 17 des Betätigungsschiebers 14 abstützt. Figur 1 zeigt die Position der Kontaktbrücken 11 und 12 bei geschalteter Sicherungsschaltleiste, in der diesbezüglichen Stellung der Betätigungsschieber 13 und 14 wirken auf die Kontaktbrücken 11 und 12 nur die Druckfedern 16 und 18 ein.

Das Gehäuse 6 ist in Längserstreckung der Betätigungsschieber 13 und 14 beidseitig offen und es weisen die Betätigungsschieber 13, 14 im Bereich der jeweiligen beiden Enden hinsichtlich ihrer Funktion noch näher zu beschreibende Bohrungen 19 auf.

Nachfolgend sei der Aufbau und die Funktionsweise des wesentliche Merkmale des Schaltwerkes aufweisenden Modules 3 beschrieben:
Auch das Modulgehäuse 6 des Modules 3 besteht aus zwei Modulhälften, die zwischen sich einen um eine Achse 20 drehbaren Rotor 21 aufnehmen. Dessen Schwenkbereich ist auf etwa 40° beschränkt, indem ein stationärer Anschlag 22 in den Weg zweier Vorsprünge 23 des Rotors 21 ragt. Im Rotor 21 ist relativ zu diesem ein gleichfalls in der Achse 20 drehbar gelagerter Stellhebel 39 zwischen zwei inneren Rotoranschlägen 40 schwenkbar. Das dem Rotor 21 abgewandte Ende des Stellhebels 39 ist mit einem Zapfen 27 versehen. Ein Schwenkhebel 24 ist um eine parallel zur Achse 20 und zum Zapfen 27 angeordnete Achse 25 schwenkbar. Das rotornahe Ende des Schwenkhebels 24 weist ein sich in dessen Längsrichtung erstreckendes Langloch 26 auf, das der Zapfen 27 durchsetzt. Auf der dem Rotor 21 abgewandten Seite des Zapfens 27 liegt an diesem ein den Schwenkhebel 24 umgebender Druckring 41 an, der auf der dem Zapfen 27 abgewandten Seite von einer Druckfeder 42 beaufschlagt wird, die sich mit ihrem anderen Ende an einen Ansatz 43 des Schwenkhebels abstützt.

Auf einem konzentrisch zur Achse 20 des Rotors angeordneten Kreis sind für jeden der beiden benachbarten Module 1 zwei Lagerpunkte 30 und 31 vorgesehen, die der Anlenkung zweier Verbindungsstangen 32 und 33 dienen. Im Detail ist die jeweilige Verbindungsstange 32 in der Ebene des Rotors 21 um den Lagerpunkt 30 schwenkbar angelenkt, indem beispielsweise ein Zapfen dieser Verbindungsstange 32 in eine Bohrung im Lagerpunkt 30 des Rotors 21 eingesetzt ist, ferner ist das andere Ende der Verbindungsstange 32 mit einem Zapfen versehen, der die zugeordnete Bohrung 19 des Betätigungsschiebers 13 durchsetzt. Entsprechend durchsetzen die Zapfen der Verbindungsstange 33 die Bohrung im Lagerpunkt 31 des Rotors 21 und die zugeordnete Bohrung 19 des Betätigungsschiebers 14. Wie der Darstellung der Figur 1 zu entnehmen ist, befindet sich in eingeschaltetem Zustand der Lagerpunkt 31 geringfügig beabstandet zu dem den Betätigungsschiebers 13 und 14 zugeordneten Scheitelpunkt des Rotors 21, während der andere Lagerpunkt 30 auf der anderen Seite des Scheitelpunktes in größerem Abstand zu diesem angeordnet ist. In der geöffneten Stellung, bei der der Anschlag 22 mit dem anderen Vorsprung 23 des Rotors 21 in Anlage gelangt, befindet sich der Lagerpunkt 30 zwar noch auf der gleichen Seite des Scheitels aber näher zu diesem, während der andere Lagerpunkt 31 sich vom Scheitelpunkt entfernt hat. Diese sinusförmige Anlenkung der Verbindungsstangen 32 und 33 am Rotor 21 bedingt, daß sich die beiden Befestigungsschieber 13 und 14 und damit die Kontaktbrücken 11 und 12 beim Ein- bzw. Ausschalten mit unterschiedlichen Geschwindigkeiten bewegen, derart, daß die Kontaktbrücke 12 beim Einschalten gegenüber der Kontaktbrücke 11 voreilend ist, hingegen beim Ausschalten nacheilen. Die Figuren 6 und 7 verdeutlichen in einer vereinfachten Darstellung bei geänderter Federanordnung für den Bereich der Kontaktbahnen 7 die Funktionsweise der diametral angeordneten Kontaktbrücken: Beim Schaltvorgang "Öffnen" hebt zunächst die als Dauerkontakt ausgebildete Schaltbrücke 11 um das Maß y von der Kontaktbahn 7 und damit auch von der nicht gezeigten Kontaktbahn 10 ab, im weiteren Schaltverlauf bewegen sich beide Kontaktbrücken 11 und 12 von der Kontaktbahn 7 weg, so daß nach Abschluß dieses Schaltvorganges, bei dem der im Uhrzeigersinn voreilende Vorsprung 23 des Rotors 21 am Anschlag 22 anliegt, die Kontaktbrücke 11 um den Betrag x + y und die Kontaktbrücke 12 um den Betrag 11 von den Kontaktbahnen 7 und 10 wegbewegt haben. Beim Schaltvorgang "Schließen" bewegen sich die beiden Kontaktbrücken 11 und 12 zunächst um das Maß x auf die Kontaktbahnen 7 und 10 zu, wobei die die Funktion eines Löschkontaktes aufweisende Kontaktbrücke 12 auf die Kontaktbahnen 7 und 10 schaltet. Bei der weiteren Schaltbewegung überbrückt schließlich die Kontaktbrücke 11 den verbleibenden Abstand zu den Kontaktbahnen 7 und 10 und schaltet gleichfalls auf diese auf.

Das eigentliche Schalten des Sicherungslastschalters erfolgt mittels des Betätigungshebels 29, der über einen außermittigen Abschnitt der Schwenkachse 28 den Schwenkhebel 24 um dessen Achse 25 verschwenkt. Hierdurch wird der Stellhebel 39 entgegen der Kraft der Druckfeder vom der Schaltstellung zugeordneten Anschlag 40 wegbewegt. Bei Überschreiten der geraden Überschnappstellung von Schwenkhebel 24 und Stellhebel 39 entspannt sich die Druckfeder 42 und es wird der Stellhebel 39 schlagartig zunächst in Anlage mit dem anderen Anschlag 40 verschwenkt und dann über die weitere Schwenkbewegung des Stellhebels 39 aufgrund der Entspannung der Druckfeder 42 der Rotor 21 in die andere Schaltstellung geschwenkt.

Die Figuren 3 bis 5 verdeutlichen Details betreffend die diametral mit den Kontaktbahnen 7 und 10 in Anlage gelangenden Kontaktbrücken 11 und 12. Die plattenförmige Bauteile darstellenden Kontaktbrücken 11 und 12 weisen auf ihrer den jeweiligen Kontaktbahnen 7 und 10 zugewandten Seiten zwei flache Kontaktnippel 34 auf und zwischen diesen jeweils beidseitig drei Führungsnuten 35, die mit den Betätigungsschiebern 13 und 14 zusammenwirken. Dies ist im Detail in Figur 3 verdeutlicht, die die beiden Gehäusehälften 6 des Moduls zeigt, in die die beiden Betätigungsschieber 13 und 14 eingesetzt sind, die in die Nuten 35 der Kontaktbrücken 11 und 12 eingreifen.

Die Figuren 1 und 2 verdeutlichen schließlich, daß an dem das Schaltwerk aufweisenden Modul 3 auf einer Seite mehrere, die NH-Sicherungseinsätze 2 aufweisende Module 1 angeordnet sein können. Die Verbindung der jeweiligen zugewandten Enden der Betätigungsschieber 13 und 14 benachbarter Module 1 erfolgt dabei über entsprechend der Verbindungsstangen 32 und 33 ausgebildete Verbindungsstangen 36 und 37.

## Patentansprüche

1. Lastschalter, insbesondere Lastschalter mit Sicherung, mit mindestens einem Sicherungseinsatz (2), mit einer diesem den Strom zuführenden Leitung und einer von diesem den Strom abführenden Leitung, wobei jede Leitung zwei voneinander getrennte, fest angeordnete Kontaktbahnen (7, 10) aufweist, denen zwei bewegliche Kontaktbrücken (11, 12) zugeordnet sind, die in ihrer Einschaltstellung die jeweilige Kontaktbahn (7, 19) diametral kontaktieren, wobei die Kontaktbrücken (11, 12) von mindestens einem Betätigungsschieber (13, 14) aufgenommen werden, **dadurch gekennzeichnet,** daß zwei parallel zueinander angeordnete Betätigungsschieber (13, 14) vorgesehen sind, die mittels eines Schaltwerkes (29, 24, 21) entgegengesetzt bewegbar sind, wobei die Kontaktbahnen (7, 10) senkrecht zur Bewegungsrichtung der Betätigungsschieber (13, 14) angeordnet sind und jeder Betätigungsschieber (13; 14) parallel zu den der jeweiligen Leitung zugeordneten Kontaktbahnen (7, 10) eine Kontaktbrücke (11; 12) mit Axialspiel aufnimmt, ferner, daß die beiden Kontaktbrücken (11, 12) der jeweiligen Leitung ein Kontaktbrückenpaar (11, 12) bilden, wobei die eine Kontaktbrücke (11) des jeweiligen Kontaktbrückenpaares (11, 12) dem einen Betätigungsschieber (13) und die andere Kontaktbrücke (12) dieses Kontaktbrückenpaares (11, 12) dem anderen Betätigungsschieber (14) zugeordnet ist, und daß bei der Einschaltbetätigung der Betätigungsschieber (13, 14) sich die Kontaktbrücken (11, 12) des jeweiligen Kontaktbrückenpaares (11, 12) aufeinanderzu bewegen und in ihren Einschaltstellungen die dazwischenliegenden Kontaktbahnen (7, 10) unter Federvorspannung miteinander verbinden.

2. Lastschalter nach Anspruch 1, **dadurch gekennzeichnet,** daß die Federvorspannung der Kontaktbrücken (11, 12) durch Druckfedern (17, 18) erzeugt wird, die sich an den Kontaktbrücken (11, 12) und entweder dem der jeweiligen Kontaktbrücke (12) zugeordneten Betätigungsschieber (14) oder einem stationären Teil des Sicherungslastschalters abstützen.

3. Lastschalter nach Anspruch 1 oder 2, **dadurch gekennzeichnet,** daß die der jeweiligen Leitung zugeordneten Kontaktbrücken (11, 12) ihre Schaltstellungen zu unterschiedlichem Zeitpunkt erreichen, wobei die jeweilige Kontaktbrücke (11, 12) die Kontaktbahnen (7, 10) gleichzeitig kontaktiert.

4. Lastschalter nach einem der Ansprüche 1 bis 3, **dadurch gekennzeichnet,** daß die freien Enden der Kontaktbahnen (7, 10) U-förmig ausgebildet sind und die Außenschenkel der Kontaktbahnen (7, 10) mit den Kontaktbrücken (11, 12) zusammenwirken.

5. Lastschalter nach einem der Ansprüche 1 bis 4, **dadurch gekennzeichnet,** daß das Schaltwerk (29, 24, 21) einen Rotor (21) umfaßt, der über einen Teilkreis drehbar ist, wobei am Umfangsbereich des Rotors (21), auf dessen Drehung bezogen, vor dem Scheitelpunkt eine erste Verbindungsstange (32) und hinter dem Scheitelpunkt eine zweite Verbindungsstange (33) für diesen jeweils zugeordnete Betätigungsschieber (13, 14) angelenkt sind.

6. Lastschalter nach Anspruch 5, **dadurch gekennzeichnet,** daß die Verbindungsstangen (32, 33) auf einer gemeinsamen Kreisbahn des Rotors (21) angelenkt sind, wobei im eingeschalteten Zustand die zweite Verbindungsstange (33) geringfügig hinter dem Scheitelpunkt und die erste Verbindungsstange (32) weiter entfernt vor dem Scheitelpunkt angelenkt ist, sowie die Betätigungsschieber (13, 14) parallel und gleich beabstandet beidseitig der durch den Scheitelpunkt und die Rotorachse (20) verlaufenden Symmetrieachse angeordnet sind.

7. Lastschalter nach einem der Ansprüche 1 bis 6, **dadurch gekennzeichnet,** daß mehrere Sicherungslastschalter in Modulbauweise ein schaltbares Sicherungslastschaltelement in Leisten- oder Trennerform bilden, das ein gemeinsames Schaltwerk (29, 24, 21) aufweist.

8. Lastschalter nach Anspruch 7, **dadurch gekennzeichnet,** daß ein erstes Modul (1) durch ein Gehäuses (6), das einen NH-Sicherungseinsatz (2), zwei Leitungen, denen jeweils zwei Kontaktbahnen (7, 10) zugeordnet sind, zwei Kontaktbrückenpaare (11, 12), zwei Betätigungsschieber (13, 14) und zwei Verbindungsstangen (32, 33) aufnimmt, gebildet ist, sowie ein zweites Modul (3) durch ein weiteres Gehäuse (6), das das Schaltwerk (24, 21) umfaßt, gebildet ist.

9. Lastschalter nach Anspruch 8, **dadurch gekennzeichnet,** daß bis zu vier erste Module (1) vorgesehen sind, die direkt mit dem zweiten Modul (3) oder indirekt untereinander mittels weiterer Verbindungsstangen (36, 37) gekoppelt sind.

10. Lastschalter nach Anspruch 8 oder 9, **dadurch gekennzeichnet,** daß das Schaltwerk (29, 24, 21) einen Drehgriff (29) aufweist, mittels dessen der Rotor (21) betätigbar ist.

## Claims

1. Load interrupter switch, in particular a load interrupter switch with fuse, having at least one fuse link (2), having a line feeding the current to said fuse link and a line discharging the current from said fuse link, each line having two mutually separate, permanently arranged contact tracks (7, 10) which are assigned two movable contact bridges (11, 12) which in their closed position make contact diametrically with the respective contact track (7, 19), the contact bridges (11, 12) being accommodated by at least one operating slide (13, 14), characterized in that two operating slides (13, 14) arranged parallel to one another are provided, which can be moved in opposite directions by means of a switch mechanism (29, 24, 21), the contact tracks (7, 10) being arranged perpendicular to the direction of movement of the operating slides (13, 14) and each operating slide (13; 14) accommodating, parallel to the contact tracks (7, 10) assigned to the respective line, a contact bridge (11; 12) with axial play, further in that the two contact bridges (11, 12) of the respective line form a contact bridge pair (11, 12), one contact bridge (11) of the respective contact bridge pair (11, 12) being assigned to one operating slide (13) and the other contact bridge (12) of this contact bridge pair (11, 12) being assigned to the other operating slide (14), and in that during the closing operation of the operating slides (13, 14) the contact bridges (11, 12) of the respective contact bridge pair (11, 12) move up to one another and in their closed positions connect the interposed contact tracks (7, 10) to one another in conjunction with spring preloading.

2. Load interrupter switch according to Claim 1, characterized in that the spring preloading of the contact bridges (11, 12) is produced by compression springs (17, 18) which are supported on the contact bridges (11, 12) and either on the operating slide (14) assigned to the respective contact bridge (12) or on a stationary part of the fused load interrupter switch.

3. Load interrupter switch according to Claim 1 or 2, characterized in that the contact bridges (11, 12) assigned to the respective line reach their switch positions at a different instant, the respective contact bridge (11, 12) simultaneously making contact with the contact tracks (7, 10).

4. Load interrupter switch according to one of Claims 1 to 3, characterized in that the free ends of the contact tracks (7, 10) are constructed in a U-shaped fashion and the outer limbs of the contact tracks (7, 10) cooperate with the contact bridges (11, 12).

5. Load interrupter switch according to one of Claims 1 to 4, characterized in that the switch mechanism (29, 24, 21) comprises a rotor (21) which can be rotated over a partial circle, it being the case that there are pivoted to the circumferential region of the rotor (21), referred to the rotation thereof, a first connecting rod (32), ahead of the apex, and a second connecting rod (33), behind the apex, for operating slides (13, 14) respectively assigned to said rods.

6. Load interrupter switch according to Claim 5, characterized in that the connecting rods (32, 33) are pivoted to a common circular track of the rotor (21), it being the case that in the closed state the second connecting rod (33) is pivoted slightly behind the apex and the first connecting rod (32) is pivoted further removed ahead of the apex, and the operating slides (13, 14) are arranged parallel and equally spaced on both sides of the axis of symmetry extending through the apex and the rotor axis (20).

7. Load interrupter switch according to one of Claims 1 to 6, characterized in that a plurality of fused load interrupter switches of modular design form a switchable fused load interrupter element in strip or disconnector form which have a common switch mechanism (29, 24, 21).

8. Load interrupter switch according to Claim 7, characterized in that a first module (1) is formed by a housing (6) which accommodates an NH fuse-link (3), two lines, to which respectively two contact tracks (7 or 10) are assigned, two contact bridge pairs (11, 12), two operating slides (13, 14) and two connecting rods (32, 33), and a second module (3) is formed by a further housing (6), which covers the switch mechanism (24, 21).

9. Load interrupter switch according to Claim 8, characterized in that up to four first modules (1) are provided which are coupled directly to the second module (3) or indirectly to one another by means of further connecting rods (36, 37).

10. Load interrupter switch according to Claim 8 or 9, characterized in that the switch mechanism (29, 24, 21) has a turning handle (29) by means of which the rotor (21) can be operated.

## Revendications

1. Disjoncteur notamment disjoncteur comportant un fusible, avec au moins une garniture de fusible (2), une ligne d'alimentation de courant et une ligne de sortie de courant, chaque ligne comprenant deux chemins de contact (7, 10) montés fixes, séparés, auxquels sont associés deux ponts de contact mobiles (11, 12) qui, en position de fermeture, sont diamétralement en contact avec les chemins de contact (7, 10), les ponts de contact (11, 12) étant reçus par au moins un coulisseau de manoeuvre (13, 14), caractérisé par deux coulisseaux de manoeuvre (13, 14), parallèles, mobiles en sens opposé par l'intermédiaire d'un mécanisme de commutation (29, 24, 21) les chemins de contact (7, 10) étant perpendiculaires à la direction de mouvement des coulisseaux de manoeuvre (13, 14) et chaque coulisseau de manoeuvre (13, 14) recevant parallèlement aux chemins de contact (7, 10) associés à chaque ligne, un pont de contact (11, 12) avec du jeu axial, et les deux ponts de contact (11, 12) de chaque ligne respective formant une paire de ponts de contact (11, 12), l'un des ponts de contact (11) de la paire de ponts de contact respective (11, 12) étant associé à un coulisseau de manoeuvre (13) et l'autre pont de contact (12) de cette paire de ponts de contact (11, 12) étant associé à l'autre coulisseau de manoeuvre (14), et lors de la manoeuvre d'enclenchement du coulisseau de manoeuvre (13, 14), les ponts de contact (11, 12) de la paire de ponts de contact (11, 12) respective se déplacent l'un vers l'autre et en position de branchement, ils relient les chemins de contact (7, 10) qui se trouvent entre eux, sous la précontrainte d'un ressort.

2. Disjoncteur selon la revendication 1, caractérisé en ce que la précontrainte de ressort exercée sur les ponts de contact (11, 12) est produite par des ressorts de compression (17, 18) associés aux ponts de contact (11, 12) soit aux coulisseaux de manoeuvre (14) associés à chaque pont de contact (12) soit en s'appuyant sur une partie fixe du disjoncteur.

3. Disjoncteur selon la revendication 1 ou 2, caractérisé en ce que les ponts de contact (11, 12) associés à la ligne respective atteignent leur position de commutation à des instants différents et les ponts de contact respectifs (11, 12) touchent simultanément les chemins de contact (7, 10).

4. Disjoncteur selon l'une des revendications 1 à 3, caractérisé en ce que les extrémités libres des chemins de contact (7, 10) sont en forme de U et les branches extérieures des chemins de contact (7, 10) coopèrent avec les ponts de contact (11, 12).

5. Disjoncteur selon l'une des revendications 1 à 4, caractérisé en ce que le mécanisme de commutation (29, 24, 21) comprend un rotor (21) qui peut tourner suivant un arc de cercle et à la périphérie du rotor (21), suivant sa rotation, avant le sommet, il y a une première tige de liaison (32) et derrière le sommet, il y a une seconde tige de liaison (33) pour le coulisseau de manoeuvre (13, 14) respectivement associé.

6. Disjoncteur selon la revendication 5, caractérisé en ce que les tiges de liaison (32, 33) sont articulées sur un chemin circulaire commun du rotor (21) et à l'état branché, la seconde tige de liaison (33) est articulée légèrement derrière le sommet et la première tige de liaison (32) est articulée de manière éloignée du sommet, les coulisseaux de manoeuvre (13, 14) étant parallèles et équidistants de part et d'autre du sommet et de l'axe de symétrie passant par l'axe (20) du rotor.

7. Disjoncteur selon l'une des revendications 1 à 6, caractérisé en ce que plusieurs disjoncteurs modulaires forment un élément de commutation de sécurité, commutable en barrette ou sous forme susceptible d'être séparé, et ayant un mécanisme de commutation (29, 24, 21) commun.

8. Disjoncteur selon la revendication 7, caractérisé en ce qu'un premier module (1) est formé par un boîtier (6) recevant une garniture fusible basse tension haut pouvoir de coupure, (2), deux lignes auxquelles sont associés deux chemins de contact (7, 10), deux paires de ponts de contact (11, 12), deux coulisseaux de manoeuvre (13, 14) et deux tiges de liaison (32, 33) ainsi qu'un second module (3) comprenant un autre boîtier (6) recevant le mécanisme de commutation (24, 21).

9. Disjoncteur selon la revendication 8, caractérisé en ce qu'il comprend jusqu'à quatre premiers modules (1) couplés directement à un second module (3) ou indirectement entre eux par l'intermédiaire d'autres tiges de liaison (36, 37).

10. Disjoncteur selon la revendication 8 ou 9, caractérisé en ce que le mécanisme de commutation (29, 24, 21) comporte une poignée rotative (29) par laquelle on actionne le rotor (21).
